# EUROPÄISCHE PATENTSCHRIFT

(11) **EP 0 539 689 B1**
(45) Veröffentlichungstag und Bekanntmachung des Hinweises auf die Patenterteilung: **27.09.1995**
(21) Anmeldenummer: 92114693.2
(22) Anmeldetag: 28.08.1992
(51) Int. Cl.: B65D 1/38

(54) **Transportkasten**
Crate
Casier

(30) Priorität: 30.10.1991 DE 4135744; 31.12.1991 DE 4143240
(43) Veröffentlichungstag der Anmeldung: 05.05.1993
(73) Patentinhaber: Stucki Kunststoffwerk und Werkzeugbau GmbH., D-32107 Bad Salzuflen (DE)
(72) Erfinder: Prödel, Ulrich, W-4902 Bad Salzuflen (DE); Korte, Klaus, D-4902 Bad Salzuflen 1 (DE)
(74) Vertreter: Junius, Walther, Dr.

(56) Entgegenhaltungen:
- WO-A-89/10306
- DE-A- 2 903 163
- DE-A- 2 945 112
- US-A- 3 272 378

## Beschreibung

Die Erfindung betrifft einen Transportkasten für Transportgut von im wesentlichen zylindrischer Querschnittsform, wie Flaschen, Dosen oder dergleichen, welcher aus einem Boden und senkrecht zueinander verlaufenden Seitenwänden besteht, dessen Innenraum Reihen von im Querschnitt hantelförmig gestalteten Säulen aufweist, welche durch vier zum Zentrum der Säule hin gewölbte Flächen, zwei einander gegenüberliegende längere und zwei gegenüberliegende kürzere, gebildet sind, welche im Zwischenraum zwischen mehreren Einstellplätzen am Kastenboden befestigt sind, welche in geraden Reihen angeordnet sind, die parallel zu den Seitenwänden des Transportkastens verlaufen und welche in einer Reihenrichtung eine Schrägstellung mit wechselnder Richtung der Längsachsen ihrer Querschnitte aufweisen.

Dieser Transportkasten ist aus der DE 29 45 112 A1 bekannt geworden. Dieser Transportkasten ist ein mit einem von oben zu greifenden Handgriff versehener Flaschenträger für 12 Flaschen. Der von oben zu greifende Handgriff ist vorgesehen, damit der Flaschenträger von Fußgängern auch über eine längere Strecke noch bequem zu tragen ist. Ein Transportkasten mit einem von oben zu greifenden Handgriff erfordert sowohl aus herstellungstechnischen Gründen als auch zur Gewährleistung einer Tragbarkeit frei von Verletzungsgefahren in der Mitte einen Freiraum. Dieser bringt es mit sich, daß die Flaschen nicht in der engstmöglichen Packung stehen können.

Durch die versetzte Anordnung der Flaschen im Kasten können die Außenwände nicht glatt und eben sein und sind daher für eine Bedruckung mit Reklame nicht geeignet. Dieser Flaschentransportkasten kann wegen seines erhöhten Bedarfes an Grundfläche pro Volumeneinheit nicht so viele Flaschen wie sonst üblich aufnehmen.

Flaschentransportkästen sind üblicherweise ohne einen mittig angeordneten Tragegriff ausgeführt und üblicherweise für eine dichte Flaschenanordnung sowie eine möglichst hohe Stabilität bei Einhaltung von Normabmessungen von Flaschenkästen und/oder Paletten konzipiert. Hinsichtlich möglichst geringer Grundflächen sind Flaschenkästen mit wabenförmigen Fächern Flaschenkästen mit quadratischen Fächern überlegen. Ebenso sind Flaschenkästen mit Säulen als Innenraumunterteilung solchen mit Fächern hinsichtlich eines geringen Bedarfs an Grundfläche überlegen.

Die vorliegende Erfindung vermeidet die Nachteile des Standes der Technik. Es ist die Aufgabe der Erfindung, einen Transportkasten für Flaschen zu schaffen, der sich durch besonders hohe Stabilität und besonders dichte Anordnung der Flaschen auszeichnet.

Die Erfindung besteht darin, daß die Säulen in der anderen Reihenrichtung eine Schrägstellung mit untereinander gleicher Richtung der Längsachsen ihrer Querschnitte aufweisen, wobei zwei gegenüberliegende Seitenwände doppelwandig ausgebildet sind und die innere Wand Einbuchtungen aufweist, oder wobei zwei gegenüberliegende Seitenwände nach innen gerichtete, angeformte Hohlsäulen aufweisen, welche in einen Teil des Zwischenraumes zwischen zwei Flascheneinstellplätze eingreifen.

Hierdurch ist ein Transportkasten für Flaschen geschaffen, der sich durch besonders hohe Stabilität und besonders dichte Anordnung der Flaschen auszeichnet.

Durch die besonders dichte Anordnung der Flaschen, die durch die Verwendung und besondere Anordnung der hantelförmigen Säulen möglich wird, gelingt es, den Transportkasten bei Einhaltung der genormten oder durch die Palettennormung vorgegebenen Außenmaße zumindest an zwei gegenüberliegenden Wänden doppelwandig zu machen oder die Außenwände mit Hohlsäulen zu versehen, so daß eine besonders gute Aufnahmemöglichkeit für Vertikallasten gegeben ist. Gleichzeitig ist dadurch aber auch erreicht, daß die Außenwände glatt und eben gestaltet sein können, wodurch es ermöglicht ist, die Außenwände mit einer Reklamebedruckung zu versehen.

Vorteilhaft ist es, wenn der Boden aus die Säulen tragenden tellerförmigen Scheiben und aus diese tellerförmigen Scheiben miteinander und mit den Seitenwänden verbindenden Stegen besteht, wenn die Stege in geraden Reihen, die durch die Zentren der tellerförmigen Scheiben verlaufen, angeordnet sind und wenn parallel zu den in der einen Richtung verlaufenden Reihen weitere Stege zwischen den Randbereichen der tellerförmigen Scheiben wechselnd zur einen und zur anderen Seite hin angeordnet sind.

Eine Erhöhung der Stabilität des Kastens kann dadurch erzielt werden, daß in mindestens einer parallel zu einer Seitenwand stehenden Reihe von Säulen Innenwände angebracht sind, welche sich an der Stelle des geringsten Abstandes von einer Säulenecke zur nächsten erstrecken oder sich von einer Säulenecke zur Seitenwand erstrecken.

Dabei ist es vorteilhaft, wenn Innenwände, vorzugsweise in der sich von Stirnseitenwand zu Stirnseitenwand erstreckenden Reihe, in ihrer Mitte schmaler als an ihren in die Säulenecken übergehenden Rändern angeordnet sind.

Das Wesen der Erfindung ist nachstehend anhand eines in der Zeichnung schematisch dargestellten Ausführungsbelspieles näher erläutert. Es zeigen:
- Fig.1: eine Ansicht von oben in den Flaschenkasten
- Fig.2: links einen Schnitt durch den Flaschenkasten,rechts eine Stirnseitenansicht des Flaschenkastens
- Fig.3: eine Ansicht von oben in einen Flaschenkasten mit Innenwänden
- Fig.4: links einen schnitt rechts eine Ansicht dieses Flaschenkastens
Der Flaschenkasten besteht aus zwei gegenüberliegenden Längsseitenwänden 1, 2 und zwei Stirnseitenwanden 3. Die Längsseitenwände 1, 2 sind doppelwandig ausgeführt, sie bestehen aus einer Außenlängsseitenwand 1 und einer Innenlängsseitenwand 2. Die Innenlängsseitenwand 2 weist Einbuchtungen 4 dort auf, wo sich Flascheneinstellplätze 5 befinden. Durch einen stark gezeichneten Ring 6 ist der Umfang eingestellten zylindrischen Transportgutes angedeutet. Der Boden des Flaschenkastens besteht aus Stegen 7, 8, 9, welche tellerförmige Scheiben 11 miteinander und mit den Seitenwänden verbinden. Diese tellerförmigen Scheiben 11 tragen Säulen 12. Diese Säulen 12 weisen in ihrer Längsachse in ihrem Dach 13 ein Loch 14 auf, welches aus formentechnischen Gründen vorhanden ist. Dieses Loch 14 markiert den Ort der Längsachse der Säule.

Die Stege 7 verlaufen zwischen den tellerfömigen Scheiben 11 durch deren Längsachsen und erstrecken sich bis zu den Seitenwänden. Senkrecht hierzu verlaufen Stege 8 zwischen den einzelnen tellerförmigen Scheiben 11 in geraden Linien und verbinden die tellerförmigen Scheiben 11 miteinander und mit den Seitenwänden 1, 2. Parallel zu den Stegen 7 sind weitere Stege 9, 10 angeordnet, welche ebenfalls jeweils zwei tellerförmige Scheiben 11 miteinander und mit den Stirnseitenwänden 3 verbinden. Diese zusätzlichen Stege 9 liegen einmal auf der einen Seite des Mittelsteges 7, das andere Mal auf der anderen Seite, und zwar immer dort, wo Schmalseitenwände 15 der Säulen 12 einander zugekehrt sind, weil die Schmalseitenwände 15 der Säulen 12 dicht am Rand der tellerförmigen Scheiben 11 befindlich sind und daher für das eingestellte Transportgut an dieser Stelle wenig Aufstellfläche befindlich ist. Durch diese Stege 9 und 10 erhält das Transportgut Eine Unterstützung. Das Transportgut steht somit auf Stegen 9 oder 10 und auf den relativ großen Telleroberflächenteilen 17. Das Transportgut steht somit an drei Stellen auf dem Boden auf, nämlich auf zwei Telleroberflächenteilen 17 und einem Steg 9 oder 10.

Die Säulen 12 sind hohl. Sie sind aus vier Keilzylinderflächen aufgebaut, und zwar aus Schmalseitenwänden 15 und Längsseitenwänden 16, die an ihrem oberen Ende ohne Absatz in das Dach 13 übergehen. Dadurch erhalten die Säulen in ihrem Querschnitt die Form einer Hantel, nämlich eines sich zu den Enden zu verbreiternden Körpers.

Die Anordnung der Säulen ist eine ganz besondere. Die Säulen steher sämtlich schräg im Kasten. Die Längsachse 18 ihres Quesschnittes verläuft schräg, nämlich unter einem Winkel von 45°, zu den Kastenseitenwänden und zu den gedachten Verbindungs linien zwischen den Säulenlängsachsen. In der einen Reihenrichtung, nämlich parallel zu den Stirnseitenwänden 3, weisen diese Längsachsen 18 der Querschnitte der Säulen 12 die gleiche Richtung auf, sie verlaufen sämtlich parallel zueinander. In der anderen Reihenrichtung, nämlich in der Richtung parallel zu den Längsseitenwänden 1, 2, wechselt die Schrägstellung der Längsachsen 18 von einer Säule zur benachbarten Säule. Gegenüber der Verbindungsgeraden der Längsachsen der Säulen weist die Längsachse des Säulenquerschnitts einmal +45°, das andere Mal -45° auf.

Durch diese Anordnung und Stellung der Säulen ist erreicht, daß jedes zylindrische Transportgut von zwei Schmalseitenwänden 15 zweier Säulen 12 und von zwei Längsseitenwänden 16 zweier Säulen 12 gehalten wird. Auf diese Weise ist erreicht, daß die Flascheneinstellplätze zwischen zwei gegenüberliegenden Seitenwänden nicht in einer geraden, sondern in einer versetzten Anordnung befindlich sind.

Die Stirnseitenwände 3 sind nicht doppelwandig, sondern nur einwandig hergestellt. Sie weisen auf ihrer Innenseite Hohlsäulen 19 auf, die in einen Teil dem Zwischenraumes zwischen zwei Einstellplätzen 5 hineinragen.

In den Ecken werden die eingestellten Transportgüter einerseits durch die Längsseitenwand 16 einer Säule 12, andererseits durch die Ausbuchtung 20 gehalten.

Um dem Boden des Kastens eine höhere Stabilität zu verleihen,kann es zweckmäßig sein, daß in mindestens einer parallel zu einer Seitenwand (2,3) stehenden Reihe von Säulen (12) Innenwände 21,22 angebracht sind, welche sich an der Stelle geringsten Abstandes von einer Säulenecke 23 zur nächsten erstrecken oder sich von einer Säulenecke 23 zur Seitenwand 2,3 erstrecken.

Dort, wo wenig Platz zwischen den Flascheneinstellplätzen für Innenwände 21,22 vorhanden ist, ist es zweckmässig, daß die Innenwände 22 in ihrer Mitte schmaler als an ihren in die Säulenecken 23 übergehenden Rändern sind. Das ist vorzugsweise in der sich von Stirnseitenwand zu Stirnseitenwand erstreckenden Reihe der Fall.

Im gezeichneten Ausführungsbeispiel der Fig.3 erstreckt sich je eine Reihe von Innenwänden mittig im Kasten parallel zu den Seitenwänden.

## Patentansprüche

1. Transportkasten für Transportgut von im wesentlichen zylindrischer Querschnittsform wie Flaschen, Dosen oder dergleichen,
welcher aus einem Boden und senkrecht zueinander verlaufenden Seitenwänden besteht,
dessen Innenraum Reihen von im Querschnitt hantelförmig gestalteten Säulen (12) aufweist,
welche durch vier zum Zentrum der Säule (12) hin gewölbte Flächen (15,16), zwei einander gegenüberliegende längere (16) und zwei gegenüberliegende kürzere (15), gebildet sind,
welche im Zwischenraum zwischen mehreren Einstellplätzen (5) am Kastenboden befestigt sind,
welche in geraden Reihen angeordnet sind, die parallel zu den Seitenwänden (1,2) des Transportkastens verlaufen
und welche in einer Reihenrichtung eine Schrägstellung mit wechselnder Richtung der Längsachsen (18) ihrer Querschnitte aufweisen,
dadurch gekennzeichnet,
daß die Säulen (12) in der anderen Reihenrichtung eine Schrägstellung mit untereinander gleicher Richtung der Längsachsen (18) ihrer Querschnitte aufweisen
und zwei gegenüber liegende Seitenwände (1,2) doppelwandig ausgebildet sind und die innere Wand (2) Einbuchtungen aufweist
oder zwei gegenüberliegende Seitenwände (3) nach innen gerichtete, angeformte Hohlsäulen (19) aufweisen, welche in einen Teil des Zwischenraumes zwischen zwei Flascheneinstellplätzen (5) eingreifen.

2. Transportkasten nach Anspruch 1,
dadurch gekennzeichnet,
daß der Boden aus die Säulen (12) tragenden tellerförmigen Scheiben (11) und aus diese tellerförmigen Scheiben (11) miteinander und mit den Seitenwänden (1,2,3) verbindenden Stegen (7-10) besteht,
daß die Stege (7,8) in geraden Reihen, die durch die Zentren der tellerförmigen Scheiben (11) verlaufen, angeordnet sind
und daß parallel zu den in der einen Richtung verlaufenden Reihen weitere Stege (9,10) zwischen den Randbereichen der tellerförmigen Scheiben (11) wechselnd zur einen und zur anderen Seite hin angeordnet sind.

3. Transportkasten nach Anspruch 1,
dadurch gekennzeichnet,
daß in mindestens einer parallel zu einer Seitenwand (2,3) stehenden Reihe von Säulen (12) Innenwände (21,22) angebracht sind, welche sich an der Stelle des geringsten Abstandes von einer Säulenecke (23) zur nächsten erstrecken oder sich von einer Säulenecke zur Seitenwand (2,3) erstrecken.

4. Transportkasten nach Anspruch 4,
dadurch gekennzeichnet,
daß Innenwände (22), vorzugsweise in der sich von Stirnseitenwand zu Stirnseitenwand erstreckenden Reihe, in ihrer Mitte schmaler als an ihren in die Säulenecken übergehenden Rändern sind.

## Claims

1. Transport crate for goods of essentially cylindrical cross-sectional shape such as bottles, cans or the like, which consists of a bottom and side walls running at right-angles to one another, the internal space of which exhibits rows of pillars (12) of dumb bell-shaped cross-section, which are formed by four faces (15, 16) curved towards the centre of the pillar (12), two opposing longer ones (16) and two opposing shorter ones (15), which are fixed to the bottom of the crate in the interspace between a plurality of standing places (5) which are disposed in straight rows which run parallel with the side walls (1, 2) of the transport crate and which in one direction of the rows exhibit an oblique attitude with the longitudinal axes (18) of their cross-sections changing direction, characterised in that in the other direction of the rows the pillars (12) exhibit an oblique attitude with the longitudinal axes (18) of their cross-sections running in the same direction and two opposing side walls (1, 2) are double-walled and the inner wall (2) exhibits curved recesses or two opposing side walls (3) exhibit inwardly directed moulded hollow pillars (19) which engage in a part of the interspace between two bottle standing places (5).

2. Transport crate according to claim 1, characterised in that the bottom consists of plate-shaped discs (11) carrying the pillars (12) and of strips (7-10) joining these plate-shaped discs (11) with one another and with the side walls (1, 2, 3), in that the strips (7, 8) are disposed in straight rows which run through the centres of the plate-shaped discs (11), and in that further strips (9, 10) are disposed parallel with the rows running in one direction between the edge areas of the plate-shaped discs (11) alternately on one and on the other side.

3. Transport crate according to claim 1, characterised in that internal walls (21, 22) are attached in at least one row of pillars (12) standing parallel with one side wall (2, 3) and extend from one pillar corner (23) to the next at the point of the least distance or extend from one pillar corner to the side wall (2, 3).

4. Transport crate according to claim 4, characterised in that internal walls (22) are narrower in their middle than at their edges running into the pillar corners, preferably in the row extending from end side wall to end side wall.

## Revendications

1. Casier de transport pour produits à transporter dont la section transversale est sensiblement de forme cylindrique, tels que des bouteilles, des boîtes ou similaires,
qui est constitué d'un fond et de parois latérales perpendiculaires entre elles,
dont le volume intérieur présente des rangées de colonnes (12) dont la section transversale a la forme d'haltères,
qui sont formées par quatre surfaces (15, 16) bombées vers le centre de la colonne (12), deux longues surfaces (16) se faisant face et deux courtes surfaces (15) se faisant face, qui sont fixées sur le fond du casier, dans l'espace intermédiaire compris entre plusieurs places de rangement (5),
qui sont disposées en rangées rectilignes, qui sont parallèles aux parois latérales (1, 2) du casier de transport,
et qui présentent dans une direction de rangée une position oblique avec sens alterné des axes longitudinaux (18) de leurs sections transversales,
caractérisé
en ce que les colonnes (12) présentent dans l'autre direction de rangée une position oblique avec même sens des axes longitudinaux (18) de leurs sections transversales et
deux parois latérales (1, 2) se faisant face sont doubles et la paroi intérieure (2) présente des énfoncements, ou deux parois latérales (3) se faisant face présentent des colonnes creuses (19) venues de moulage, dirigées vers l'intérieur, qui s'engagent dans une partie de l'espace intermédiaire compris entre deux places de rangement (5) de bouteille.

2. Casier de transport selon la revendication 1,
caractérisé
en ce que le fond est constitué de disques (11) en forme de plateaux portant les colonnes (12) et de cloisons (7 à 10) reliant entre eux ces disques (11) en forme de plateaux et avec les parois latérales (1, 2, 3),
en ce que les cloisons (7, 8) s'étendent dans des rangées rectilignes, qui passent par les centres des disques (11) en forme de plateaux,
et en ce que parallèlement aux rangées s'étendant dans une direction, d'autres cloisons (9, 10) sont placées entre les zones de bordure des disques (11) en forme de plateaux, alternativement vers l'un et l'autre côté.

3. Casier de transport selon la revendication 1,
caractérisé
en ce que dans au moins une rangée de colonnes (12), parallèle à une paroi latérale (2, 3), sont placées des parois intérieures (21, 22), qui s'étendent au droit de la plus petite distance d'un angle de colonne (23) a l'angle suivant, ou s'étendent d'un angle de colonne à la paroi latérale (2, 3).

4. Casier de transport selon la revendication 4,
caractérisé
en ce que des parois intérieures (22), de préférence dans la rangée s'étendant d'une paroi latérale frontale à l'autre, sont plus étroites au milieu que sur leurs bords se prolongeant par les angles de colonne.
